# EUROPÄISCHE PATENTSCHRIFT

(11) **EP 1 945 387 B1**
(45) Veröffentlichungstag und Bekanntmachung des Hinweises auf die Patenterteilung: **08.04.2009**
(21) Anmeldenummer: 06807311.3
(22) Anmeldetag: 16.10.2006
(51) Int. Cl.: B21C 47/00

(54) **BETRIEBSVERFAHREN FÜR EINE HASPELANORDNUNG ZUM AUFHASPELN EINES BANDES UND HIERMIT KORRESPONDIERENDE GEGENSTÄNDE**
OPERATIONAL METHOD FOR A COILING ARRANGEMENT FOR COILING A STRIP AND CORRESPONDING OBJECTS
PROCEDE POUR FAIRE FONCTIONNER UN SYSTEME DE TREUIL DESTINE A ENTRAINER UNE COURROIE, ET OBJET CORRESPONDANT ENTRAINES GRACE A CELUI-CI

(30) Priorität: 17.10.2005 DE 102005049604
(43) Veröffentlichungstag der Anmeldung: 23.07.2008
(73) Patentinhaber: SIEMENS AKTIENGESELLSCHAFT, 80333 München (DE)
(72) Erfinder: SCHMID, Otto, 91341 Röttenbach (DE); SCHWAIGER, Gerhard, A-3430 Tulln (AT)
(86) Internationale Anmeldenummer: PCT/EP2006/067457
(87) Internationale Veröffentlichungsnummer: WO 2007/045636

(56) Entgegenhaltungen:
- EP-A1- 1 121 994
- JP-A- 1 181 916
- JP-A- 58 163 524

## Beschreibung

Die vorliegende Erfindung betrifft ein Betriebsverfahren für eine Haspelanordnung zum Aufhaspeln eines Bandes, die zumindest einen Haspel, eine dem Haspel vorgeordnete Treibrolle und eine Steuereinrichtung für den Haspel und die Treibrolle aufweist.

Die vorliegende Erfindung betrifft weiterhin einen Datenträger, auf dem ein Computerprogramm für eine Steuereinrichtung zur Durchführung eines derartigen Betriebsverfahrens gespeichert ist. Ferner betrifft die vorliegende Erfindung eine Steuereinrichtung für eine Haspelanordnung der eingangs genannten Art und eine solche Haspelanordnung selbst.

Haspelanordnungen zum Aufhaspeln eines Bandes und Betriebsverfahren für derartige Haspelanordnungen sind allgemein bekannt. Insbesondere fasst bei der bekannten Haspelanordnung die Treibrolle das Band zu einem Zeitpunkt, der nachfolgend zur Unterscheidung von anderen Zeitpunkten Rollenfasszeitpunkt genannt wird, und führt es sodann mit einer Bandgeschwindigkeit dem Haspel zu. Das Band erreicht den Haspel zu einem Zeitpunkt, der zur Unterscheidung von anderen Zeitpunkten nachfolgend Haspelerreichzeitpunkt genannt wird. Im Gegensatz zur Treibrolle fasst der Haspel das Band zu diesem Zeitpunkt aber noch nicht. Dies geschieht erst zu einem späteren Zeitpunkt, der nachfolgend zur Unterscheidung von anderen Zeitpunkten tatsächlicher Haspelfasszeitpunkt genannt wird.

An den Haspel gibt die Steuereinrichtung eine Haspelsolldrehzahl und ein in Bandlaufrichtung wirkendes Haspelgrenzmoment aus, so dass die Steuereinrichtung den Haspel drehzahlgeregelt und momentenbegrenzt betreibt. Ebenso gibt die Steuereinrichtung an die Treibrolle eine Rollensolldrehzahl und ein in Bandlaufrichtung wirkendes Rollengrenzmoment aus, so dass die Steuereinrichtung auch die Treibrolle drehzahlgeregelt und momentenbegrenzt betreibt.

Im Stand der Technik sind die Haspelsolldrehzahl und die Rollensolldrehzahl derart bestimmt, dass sowohl der Haspel als auch die Treibrolle gegenüber dem Band voreilen. Diese Vorgehensweise ist zwingend erforderlich und wird auch im Rahmen der vorliegenden Erfindung beibehalten.

Das Haspelgrenzmoment wird im Stand der Technik bereits vor dem Haspelerreichzeitpunkt, meist sogar vor dem Rollenfasszeitpunkt, auf ein Haspelendmoment gesetzt, das bis zum Haspelfasszeitpunkt konstant beibehalten wird. Danach wird das Haspelgrenzmoment derart variiert, dass der auf das Band ausgeübte Zug konstant ist. Das Rollengrenzmoment wird im Stand der Technik vor dem Rollenfasszeitpunkt auf ein Rollenanfangsmoment gesetzt und bis zum Haspelfasszeitpunkt konstant beibehalten.

Die Vorgehensweise des Standes der Technik führt dazu, dass zu Beginn des Aufhaspelns im Band ein erhöhter Zug auftritt. Der erhöhte Zug kann dabei so groß sein, dass er die Streckgrenze des Bandes übersteigt, also zu plastischen Formveränderungen (Einschnürungen) des Bandes führt. Die Dicke und insbesondere auch die Breite des aufzuhaspelnden Bandes werden daher plastisch geändert. Die Dicke und die Breite des Bandes stellen aber entscheidende Qualitätsparameter dar, die somit negativ beeinflusst werden.

Im Stand der Technik werden die Qualitätseinbußen bzw. wird die Gefahr einer Qualitätseinbuße schlichtweg in Kauf genommen. Es wird lediglich versucht, die Qualitätseinbuße bzw. die Gefahr einer Qualitätseinbuße durch entsprechende Vorgabe der Solldrehzahlen und der Grenzmomente zu minimieren.

Die JP 58163524 A offenbart eine Haspelanordnung und ein Betriebs-Verfahren zum Anfhaspeln eine Bandes.

Die Aufgabe der vorliegenden Erfindung besteht darin, eine Möglichkeit zu schaffen, die Qualitätseinbußen bzw. die Gefahr einer Qualitätseinbuße deutlich zu verringern, möglichst sogar zu eliminieren.

Die Aufgabe wird für ein Betriebsverfahren der eingangs genannten Art dadurch gelöst, dass die Steuereinrichtung
- das Haspelgrenzmoment nach dem Haspelerreichzeitpunkt von einem Haspelanfangsmoment stetig erhöht, so dass das Haspelgrenzmoment zu einem Haspelfasszeitpunkt ein Haspelendmoment erreicht, und
- das Rollengrenzmoment nach dem Haspelerreichzeitpunkt von einem Rollenanfangsmoment stetig absenkt, so dass das Rollengrenzmoment zum Haspelfasszeitpunkt ein Rollenendmoment erreicht.

Denn durch dieses feinfühlige, gegenläufige Ändern der Grenzmomente bereits ab dem Haspelerreichzeitpunkt kann der im Band herrschende Zug unter die Streckgrenze des Bandes reduziert werden, ohne die Zuverlässigkeit und Betriebssicherheit beim Anhaspeln des Bandes zu beeinträchtigen. Der Haspelfasszeitpunkt ist dabei ein rechnerisch ermittelter Wert, zu dem der Haspel das Band gefasst haben sollte. Es kann von dem Zeitpunkt, zu dem der Haspel das Band tatsächlich fasst, abweichen.

Hiermit korrespondierend wird die Aufgabe für den Datenträger dadurch gelöst, dass auf ihm ein Computerprogramm für eine Steuereinrichtung zur Durchführung eines solchen Betriebsverfahrens gespeichert ist.

Für die Steuereinrichtung wird die Aufgabe dadurch gelöst, dass sie derart ausgebildet ist, dass sie den Haspel und die Treibrolle gemäß einem derartigen Betriebsverfahren betreibt. Insbesondere kann die Steuereinrichtung hierzu einen Programmspeicher aufweisen, in dem ein Computerprogramm für die Steuereinrichtung hinterlegt ist, und die Steuereinrichtung den Haspel und die Treibrolle auf Grund des Computerprogramms erfindungsgemäß betreiben.

Für die Haspelanordnung schließlich wird die Aufgabe dadurch gelöst, dass sie eine entsprechend ausgebildete Steuereinrichtung aufweist.

Vorzugsweise ist das Haspelgrenzmoment eine differenzierbare Funktion der Zeit, z. B. eine Funktion, die einen S-förmigen Verlauf aufweist. Denn dann kann der Haspel der Änderung des Haspelgrenzmoments besonders einfach folgen. Dies gilt insbesondere dann, wenn die Steuereinrichtung das Haspelgrenzmoment derart ändert, dass eine zeitliche Ableitung des Haspelgrenzmoments vom Haspelerreichzeitpunkt bis zu einem ersten Zwischenzeitpunkt, der zwischen dem Haspelerreichzeitpunkt und dem Haspelfasszeitpunkt liegt, ansteigt und vom ersten Zwischenzeitpunkt bis zum Haspelfasszeitpunkt absinkt.

Vorzugsweise ist auch das Rollengrenzmoment eine differenzierbare Funktion der Zeit. Beispielsweise kann auch sie zwischen dem Haspelerreichzeitpunkt und dem Haspelfasszeitpunkt einen S-förmigen Verlauf aufweisen. Denn dann kann die Treibrolle der Änderung des Rollengrenzmoments besonders einfach folgen.

Wenn die Steuereinrichtung die Haspelsolldrehzahl zwischen dem Haspelerreichzeitpunkt und dem Haspelfasszeitpunkt von einem ursprünglichen Wert auf einen erniedrigten Wert absenkt, werden auf Grund des Trägheitsmoments des Haspels verursachte Zugspannungsspitzen im Band noch weiter reduziert. Vorzugsweise senkt hierzu die Steuereinrichtung die Haspelsolldrehzahl zwischen dem Haspelerreichzeitpunkt und einem zweiten Zwischenzeitpunkt stetig auf den erniedrigten Wert ab und erhöht dann die Haspelsolldrehzahl vom zweiten Zwischenzeitpunkt zum Haspelfasszeitpunkt wieder stetig auf den ursprünglichen Wert.

Auch die Haspelsolldrehzahl ist vorzugsweise eine differenzierbare Funktion der Zeit. Beispielsweise kann sie einen muldenförmigen Verlauf aufweisen. Dadurch ist der Haspel einfacher in der Lage, den Änderungen der Haspelsolldrehzahl zu folgen.

Wenn die Steuereinrichtung die Rollensolldrehzahl bereits vor dem Haspelerreichzeitpunkt von einer Rollenanfangsdrehzahl stetig absenkt, so dass die Rollensolldrehzahl zum Haspelerreichzeitpunkt einen Zwischenwert erreicht, und die Rollensolldrehzahl sodann bis zum Haspelfasszeitpunkt beibehält, kann die Rollensolldrehzahl nach dem Haspelfasszeitpunkt schneller auf einen Endwert abgesenkt werden, der kleiner als die Bandgeschwindigkeit ist.

In aller Regel spreizt die Steuereinrichtung, ausgehend von einem Anfangsspreizgrad, den Haspel ab einem vor dem Haspelfasszeitpunkt liegenden Spreizbeginn mit einer Spreizgeschwindigkeit auf. Vorzugsweise erfasst die Steuereinrichtung einen zum Haspelfasszeitpunkt herrschenden Haspelspreizgrad und führt den Anfangsspreizgrad, die Spreizgeschwindigkeit und/oder den Spreizbeginn derart nach, dass beim Aufhaspeln nachfolgender Bänder eine Annäherung des zu deren Haspelfasszeitpunkt herrschenden Haspelspreizgrades an einen Sollhaspelspreizgrad zu erwarten ist.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung:
- FIG 1: ein Blockschaltbild einer Haspelanordnung,
- FIG 2: ein Ablaufdiagramm,
- FIG 3 und 4: Moment-Zeit-Diagramme und
- FIG 5 und 6: Drehzahl-Zeit-Diagramme,
- FIG 7 bis 10: die Haspelanordnung von FIG 1 zu verschiedenen Zeitpunkten.

Gemäß FIG 1 ist eine Haspelanordnung 1 einer Walzstraße nachgeordnet. In FIG 1 ist dabei der Übersichtlichkeit halber nur das letzte Walzgerüst 2 der Walzstraße dargestellt. In der Walzstraße wird ein Band 3 gewalzt. Das gewalzte Band 3 läuft mit einer Bandgeschwindigkeit v aus dem letzten Walzgerüst 2 aus. Es wird der Haspelanordnung 1 zugeführt und dort aufgehaspelt.

Die Haspelanordnung 1 weist einen Haspel 4, eine Treibrolle 5 (genauer: ein Treibrollenpaar) und eine Steuereinrichtung 6 auf. Der Haspel 4 weist einen aufspreizbaren Haspeldorn 7 auf. Die Treibrolle 5 ist dem Haspel 4 vorgeordnet. Sie ist also zwischen dem Haspel 4 und dem letzten Walzgerüst 2 der Walzstraße angeordnet. Die Steuereinrichtung 6 steuert den Haspel 4 und die Treibrolle 5 an, legt also deren Betriebsweise und Zusammenwirken fest.

Die Steuereinrichtung 6 ist vorzugsweise als prozessorgesteuerte Steuereinrichtung 6 ausgebildet. Sie weist also bevorzugt eine Prozessoreinrichtung 8 auf, die ein Computerprogramm 9 abarbeitet. Sie weist ferner einen Programmspeicher 10 auf, in dem das Computerprogramm 9 hinterlegt ist. Auf Grund des Computerprogramms 9 steuert die Steuereinrichtung 6 den Haspel 4 und die Treibrolle 5 dann entsprechend an.

Das Computerprogramm 9 muss der Steuereinrichtung 6 selbstverständlich zuvor zugeführt worden sein. Hierfür ist ein Datenträger 11 vorhanden - z. B. eine Speicherkarte -, auf dem das Computerprogramm 9 gespeichert ist. Der Datenträger 11 wird über eine entsprechende Schnittstelle 12 mit dem Datenträger 11 datentechnisch verbunden. Sodann wird das Computerprogramm 9 aus dem Datenträger 11 ausgelesen und im Programmspeicher 10 hinterlegt.

Auf Grund des Computerprogramms 9 betreibt die Steuereinrichtung 6 den Haspel 4 und die Treibrolle 5 auf eine Weise, die nachfolgend in Verbindung mit den FIG 2 bis 10 näher erläutert wird.

Gemäß FIG 2 setzt die Steuereinrichtung 6 zunächst in einem Schritt S1 Sollwerte auf Anfangswerte. Die Anfangswerte werden dabei typischerweise aus den Daten des zu wickelnden Bandes 3 abgeleitet oder der Steuereinrichtung 6 von einer Bedienperson oder einem übergeordneten Leitrechner vorgegeben.

Insbesondere setzt die Steuereinrichtung 6 im Schritt S1 - vergleiche auch die FIG 3 bis 6 - eine Haspelsolldrehzahl nH* auf einen ursprünglichen Wert nH1, ein in Bandlaufrichtung wirkendes Haspelgrenzmoment mH auf eine Haspelanfangsmoment mH1, eine Rollensolldrehzahl nR* auf eine Rollenanfangsdrehzahl nR1 und ein in Bandlaufrichtung wirkendes Rollengrenzmoment mR auf ein Rollenanfangsmoment mR1. Weiterhin stellt sie einen Spreizgrad g, auf den der Haspeldorn 7 aufgespreizt wird, auf einen Anfangsspreizgrad g1 ein.

Sodann steuert die Steuereinrichtung 6 in einem Schritt S2 den Haspel 4 entsprechend der Haspelsolldrehzahl nH*, dem Haspelgrenzmoment mH und dem Spreizgrad g an. Weiterhin steuert die Steuereinrichtung 6 im Rahmen des Schrittes S2 die Treibrolle 5 entsprechend der Rollensolldrehzahl nR* und dem Rollengrenzmoment nR an. Die Steuereinrichtung 6 betreibt so-mit den Haspel 4 und die Treibrolle 5 drehzahlgeregelt und momentenbegrenzt. Die Steuereinrichtung 6 regelt die Istdrehzahl des Haspels 4 und der Treibrolle 5 also auf die jeweils vorgegebene Solldrehzahl nH*, nR*. Sie tut dies aber nur, wenn dies mit einem Istmoment erreichbar ist, das unterhalb des jeweils vorgegebenen Grenzmoments mH, mR bleibt. Der Vollständigkeit halber sei dabei erwähnt, dass die Drehzahlsollwerte nH*, nR* derart bestimmt sind, dass die Umfangsgeschwindigkeiten des Haspeldorns 7 und der Treibrolle 5 größer als die Bandgeschwindigkeit v sind.

In einem Schritt S3 prüft die Steuereinrichtung 6, ob ein Rollenfasszeitpunkt RFZP erreicht ist. Der Rollenfasszeitpunkt RFZP entspricht dabei dem Zeitpunkt, zu dem - siehe auch FIG 7 - das Band 3 an der Treibrolle 5 angelangt ist und von der Treibrolle 5 gefasst worden ist. Der Rollenfasszeitpunkt RFZP kann dabei ohne weiteres ermittelt werden, da zu diesem Zeitpunkt die tatsächliche Rollendrehzahl schlagartig auf einen mit der Bandgeschwindigkeit v korrespondierenden Wert absinkt und gleichzeitig das von der Treibrolle 5 (bzw. deren Antrieb) aufgenommene tatsächliche Moment schlagartig auf das Rollengrenzmoment mR ansteigt.

Ab dem Rollenfasszeitpunkt RFZP übt die Treibrolle 5 Zug auf das Band 3 auf, treibt es also im Sinne des Wortes und führt es somit dem Haspel 4 zu. Dieser Zustand ist in FIG 8 dargestellt.

Wenn der Rollenfasszeitpunkt RFZP noch nicht erreicht ist, geht die Steuereinrichtung 6 zum Schritt S2 zurück. Wenn der Rollenfasszeitpunkt RFZP hingegen erreicht (oder überschritten) ist, beginnt die Steuereinrichtung 6 in einem Schritt S4 damit, die Rollensolldrehzahl nR* anzupassen. Insbesondere senkt sie zunächst die Rollensolldrehzahl nR* gemäß FIG 6 stetig ab, so dass sie zu einem Haspelerreichzeitpunkt HEZP einen Zwischenwert nR2 erreicht. Die Haspelsolldrehzahl nH* und die Grenzmomente mH, mR bleiben hingegen noch unverändert. Der Haspelerreichzeitpunkt HEZP entspricht dem Zeitpunkt, zu dem das Band 3 den Haspel 4 erreicht, siehe auch FIG 9. Er kann ohne weiteres anhand einer einfachen Materialverfolgung ermittelt werden.

In einem Schritt S5 prüft die Steuereinrichtung 6, ob der Haspelerreichzeitpunkt HEZP erreicht ist. Wenn der Haspelerreichzeitpunkt HEZP noch nicht erreicht ist, geht die Steuereinrichtung 6 zum Schritt S2 zurück. Wenn der Haspelerreichzeitpunkt HEZP hingegen erreicht (oder überschritten) ist, passt die Steuereinrichtung 6 - zusätzlich zur Anpassung der Rollensolldrehzahl nR* im Schritt S4 - in einem Schritt S6 auch die Haspelsolldrehzahl nH*, das Haspelgrenzmoment mH und das Rollengrenzmoment mR an. Gemäß FIG 5 ändert die Steuereinrichtung 6 die Haspelsolldrehzahl nH*. Hierauf wird später noch näher eingegangen. Ferner erhöht die Steuereinrichtung 6 gemäß den FIG 3 und 4 ab dem Haspelerreichzeitpunkt HEZP das Haspelgrenzmoment mH stetig und senkt das Rollengrenzmoment mR stetig ab. Das Erhöhen des Haspelgrenzmoments mH und das Absenken des Rollengrenzmoments.können dabei derart aufeinander abgestimmt sein, dass die Summe der Grenzmomente mH, mR konstant ist. Die Rollensolldrehzahl nR* wird hingegen nicht weiter verändert, sondern auf dem Zwischenwert nR2 gehalten, den die Rollensolldrehzahl nR* zum Haspelerreichzeitpunkt HEZP erreicht hat.

In einem Schritt S7 prüft die Steuereinrichtung 6, ob ein Spreizbeginn SB erreicht ist. Der Spreizbeginn SB entspricht dem Zeitpunkt, ab dem mit dem Aufspreizen des Haspeldorns 7 begonnen wird. Der Spreizbeginn SB kann - ebenso wie der Haspelerreichzeitpunkt HEZP - anhand einer einfachen Materialverfolgung bestimmt werden. Er entspricht in etwa dem Zeitpunkt, zu dem der den Haspel 4 von ca. einer Windung des Bandes 3 umgeben ist - siehe FIG 10. Er liegt aber vor einem Zeitpunkt - nachfolgend Haspelfasszeitpunkt HFZP genannt - zu dem der Haspel 4 von ca. 4 bis 5 Windungen des Bandes 3 umgeben ist, der Haspel 4 also das Band 3 sicher fassen sollte.

Wenn der Spreizbeginn SB noch nicht erreicht ist, geht die Steuereinrichtung 6 zum Schritt S2 zurück. Wenn der Spreizbeginn SB hingegen erreicht (oder überschritten) ist, spreizt die Steuereinrichtung 6 in einem Schritt S8 den Haspel 4 mit einer Spreizgeschwindigkeit g' auf. Sie ändert den Haspelspreizgrad g also im Rahmen des Schrittes S8 entsprechend.

In einem Schritt S9 prüft die Steuereinrichtung 6, ob der Haspelfasszeitpunkt HFZP erreicht ist. Ist der Haspelfasszeitpunkt HFZP noch nicht erreicht, geht die Steuereinrichtung 6 zum Schritt S2 zurück. Anderenfalls setzt sie das erfindungsgemäße Betriebsverfahren mit einem Schritt S10 fort. Im Schritt S10 beendet die Steuereinrichtung 6 das Ändern des Spreizgrades g und speichert diesen Spreizgrad g.

Im Rahmen eines Schrittes S11 steuert die Steuereinrichtung 6 den Haspel 4 und die Treibrolle 5 entsprechend allgemein üblicher Vorgehensweisen an. Sie gibt also die Haspelsolldrehzahl nH* und das Haspelgrenzmoment mH an den Haspel 4 aus, die Rollensolldrehzahl nR* und das Rollengrenzmoment mR an die Treibrolle 5. Insbesondere senkt sie die Rollensolldrehzahl nR* auf einen Endwert nR3 ab, der kleiner als die Bandgeschwindigkeit v ist.

In einem Schritt S12 prüft die Steuereinrichtung 6, ob das Band 3 vollständig aufgehaspelt ist. Auch diese Prüfung kann anhand einer einfachen Materialverfolgung vorgenommen werden. Ist das Band 3 noch nicht vollständig aufgehaspelt, geht die Steuereinrichtung 6 zum Schritt S11 zurück. Ist das Band 3 hingegen bereits vollständig aufgehaspelt, geht die Steuereinrichtung 6 zu einem Schritt S13 über, in dem sie den Anfangsspreizgrad g1, den Spreizbeginn SB und/oder die Spreizgeschwindigkeit g' nachführt. Das Nachführen erfolgt dabei derart, dass beim Aufhaspeln nachfolgender Bänder eine Annäherung des zu deren tatsächlichen Haspelfasszeitpunkt herrschenden Haspelspreizgrades an einen Sollhaspelspreizgrad zu erwarten ist. Der tatsächliche Haspelfasszeitpunkt ist dabei der Zeitpunkt, zu dem die Istdrehzahl des Haspels 4 auf einen mit der Bandgeschwindigkeit v korrespondierenden Wert absinkt.

In einem Schritt S14 prüft die Steuereinrichtung 6, ob das erfindungsgemäße Betriebsverfahren nunmehr beendet werden soll. Wenn dies der Fall ist, beendet sie selbstverständlich die weitere Abarbeitung des Computerprogramms 9. Anderenfalls wartet die Steuereinrichtung 6 in einem Schritt S15 das nächste aufzuhaspelnde Band 3 ab und geht dann zum Schritt S1 zurück.

Wie insbesondere aus FIG 3 ersichtlich ist, erhöht die Steuereinrichtung 6 das Haspelgrenzmoment mH nach dem Haspelerreichzeitpunkt HEZP von einem Haspelanfangsmoment mH1 stetig, so dass das Haspelgrenzmoment mH zum Haspelfasszeitpunkt HFZP ein Haspelendmoment mH2 erreicht. Das Haspelgrenzmoment mH ist gemäß FIG 3 ersichtlich eine differenzierbare Funktion der Zeit t. Insbesondere weist das Haspelgrenzmoment mH gemäß FIG 3 einen S-förmigen Verlauf auf.

Wie aus FIG 3 weiterhin ersichtlich ist, ändert die Steuereinrichtung 6 das Haspelgrenzmoment mH derart, dass eine zeitliche Ableitung des Haspelgrenzmoments mH vom Haspelerreichzeitpunkt HEZP bis zu einem ersten Zwischenzeitpunkt ZZP1 ansteigt und sodann bis zum Haspelfasszeitpunkt HFZP wieder absinkt. Der erste Zwischenzeitpunkt ZZP1 liegt dabei ersichtlich zwischen dem Haspelerreichzeitpunkt HEZP und dem Haspelfasszeitpunkt HFZP.

Aus FIG 4 ist ersichtlich, dass die Steuereinrichtung 6 das Rollengrenzmoment mR nach dem Haspelerreichzeitpunkt HEZP vom Rollenanfangsmoment mR1 stetig absenkt, so dass das Rollengrenzmoment mR zum Haspelfasszeitpunkt HFZP ein Rollenendmoment mR2 erreicht. Ab dem Rollenfasszeitpunkt HFZP hingegen wird das Rollenendmoment mR2 beibehalten.

Auch das Rollengrenzmoment mR ist vorzugsweise eine differenzierbare Funktion der Zeit t. Beispielsweise kann das Rollengrenzmoment mR, wie in FIG 4 dargestellt, zwischen dem Haspelerreichzeitpunkt HEZP und dem Haspelfasszeitpunkt HFZP ebenfalls einen S-förmigen Verlauf aufweisen.

Wie bereits in Verbindung mit FIG 2 erwähnt wurde und aus FIG 5 deutlicher ersichtlich ist, senkt die Steuereinrichtung 6 die Haspelsolldrehzahl nH* zwischen dem Haspelerreichzeitpunkt HEZP und dem Haspelfasszeitpunkt HFZP von dem ursprünglichen Wert nH1 auf einen erniedrigten Wert nH2 ab. Das Absenken erfolgt dabei stetig bis zu einem zweiten Zwischenzeitpunkt ZZP2, der ebenfalls zwischen dem Haspelerreichzeitpunkt HEZP und dem Haspelfasszeitpunkt HFZP liegt. Sodann wird die Haspelsolldrehzahl nH* stetig wieder auf den ursprünglichen Wert nH1 erhöht.

Auch die Haspelsolldrehzahl nH* ist vorzugsweise eine differenzierbare Funktion der Zeit t. Beispielsweise kann sie, wie in FIG 5 dargestellt, einen muldenförmigen Verlauf aufweisen.

Aus FIG 6 ist weiterhin ersichtlich, dass auch die Rollensolldrehzahl nR* eine differenzierbare Funktion der Zeit t ist. Insbesondere kann sie gemäß FIG 6 aus zwei Abschnitten 13, 14 bestehen, die jeweils einen S-förmigen Verlauf aufweisen und im Bereich zwischen dem Haspelerreichzeitpunkt HEZP und dem Haspelfasszeitpunkt HFZP ineinander übergehen.

Durch die erfindungsgemäße, obenstehend beschriebene und in den Ansprüchen niedergelegte Vorgehensweise wird erreicht, dass Zugspannungsspitzen, die zu Beginn des Aufhaspelns im Band 3 auftreten, deutlich geringer sind als im Stand der Technik. Plastische Verformungen des Bandes 3 können dadurch mit an Sicherheit grenzender Wahrscheinlichkeit vermieden werden, zumindest aber deutlich verringert werden.

## Patentansprüche

1. Betriebsverfahren für eine Haspelanordnung (1) zum Aufhaspeln eines Bandes (3), die zumindest einen Haspel (4), eine dem Haspel (4) vorgeordnete Treibrolle (5) und eine Steuereinrichtung (6) für den Haspel (4) und die Treibrolle (5) aufweist,
- wobei die Treibrolle (5) das Band (3) zu einem Rollenfasszeitpunkt (RFZP) fasst und sodann mit einer Bandgeschwindigkeit (v) dem Haspel (4) zuführt,
- wobei das Band (3) den Haspel (4) zu einem Haspelerreichzeitpunkt (HEZP) erreicht,
- wobei die Steuereinrichtung (6) an den Haspel (4) eine Haspelsolldrehzahl (nH*) und ein in Bandlaufrichtung wirkendes Haspelgrenzmoment (mH) ausgibt, so dass die Steuereinrichtung (6) den Haspel (4) drehzahlgeregelt und momentenbegrenzt betreibt,
- wobei die Steuereinrichtung (6) an die Treibrolle (5) eine Rollensolldrehzahl (nR*) und ein in Bandlaufrichtung wirkendes Rollengrenzmoment (mR) ausgibt, so dass die Steuereinrichtung (6) die Treibrolle (5) drehzahlgeregelt und momentenbegrenzt betreibt,
- wobei die Steuereinrichtung (6) das Haspelgrenzmoment (mH) nach dem Haspelerreichzeitpunkt (HEZP) von einem Haspelanfangsmoment (mH1) stetig erhöht, so dass das Haspelgrenzmoment (mH) zu einem Haspelfasszeitpunkt (HFZP) ein Haspelendmoment (mH2) erreicht, und
- wobei die Steuereinrichtung (6) das Rollengrenzmoment (mR) nach dem Haspelerreichzeitpunkt (HEZP) von einem Rollenanfangsmoment (mR1) stetig absenkt, so dass das Rollengrenzmoment (mR) zum Haspelfasszeitpunkt (HFZP) ein Rollenendmoment (mR2) erreicht.

2. Betriebsverfahren nach Anspruch 1,
**dadurch gekennzeichnet, dass** das Haspelgrenzmoment (mH) eine differenzierbare Funktion der Zeit (t) ist.

3. Betriebsverfahren nach Anspruch 2,
**dadurch gekennzeichnet, dass** die Steuereinrichtung (6) das Haspelgrenzmoment (mH) derart ändert, dass eine zeitliche Ableitung des Haspelgrenzmoments (mH) vom Haspelerreichzeitpunkt (HEZP) bis zu einem ersten Zwischenzeitpunkt (ZZP1), der zwischen dem Haspelerreichzeitpunkt (HEZP) und dem Haspelfasszeitpunkt (HFZP) liegt, ansteigt und vom ersten Zwischenzeitpunkt (ZZP1) bis zum Haspelfasszeitpunkt (HFZP) absinkt.

4. Betriebsverfahren nach Anspruch 1, 2 oder 3,
**dadurch gekennzeichnet, dass** das Rollengrenzmoment (mR) eine differenzierbare Funktion der Zeit (t) ist.

5. Betriebsverfahren nach einem der obigen Ansprüche,
**dadurch gekennzeichnet, dass** die Steuereinrichtung (6) die Haspelsolldrehzahl (nH*) zwischen dem Haspelerreichzeitpunkt (HEZP) und dem Haspelfasszeitpunkt (HFZP) von einem ursprünglichen Wert (nH1) auf einen erniedrigten Wert (nH2) absenkt.

6. Betriebsverfahren nach Anspruch 5,
**dadurch gekennzeichnet, dass** die Steuereinrichtung (6) die Haspelsolldrehzahl (nH*) zwischen dem Haspelerreichzeitpunkt (HEZP) und einem zweiten Zwischenzeitpunkt (ZZP2) stetig auf den erniedrigten Wert (nH2) absenkt und vom zweiten Zwischenzeitpunkt (ZZP2) zum Haspelfasszeitpunkt (HFZP) stetig wieder auf den ursprünglichen Wert (nH1) erhöht.

7. Betriebsverfahren nach Anspruch 6,
**dadurch gekennzeichnet, dass** die Haspelsolldrehzahl (nH*) eine differenzierbare Funktion der Zeit (t) ist.

8. Betriebsverfahren nach einem der obigen Ansprüche,
**dadurch gekennzeichnet, dass** die Steuereinrichtung (6) die Rollensolldrehzahl (nR*) bereits vor dem Haspelerreichzeitpunkt (HEZP) von einer Rollenanfangsdrehzahl (nR1) stetig absenkt, so dass die Rollensolldrehzahl (nR*) zum Haspelerreichzeitpunkt (HEZP) einen Zwischenwert (nR2) erreicht, und dass die Steuereinrichtung (6) die Rollensolldrehzahl (nR*) sodann bis zum Haspelfasszeitpunkt (HFZP) beibehält.

9. Betriebsverfahren nach einem der obigen Ansprüche,
**dadurch gekennzeichnet, dass** die Steuereinrichtung (6), ausgehend von einem Anfangsspreizgrad (g1), den Haspel (4) ab einem vor dem Haspelfasszeitpunkt (HFZP) liegenden Spreizbeginn (SB) mit einer Spreizgeschwindigkeit (g') aufspreizt, dass die Steuereinrichtung (6) einen zum Haspelfasszeitpunkt (HFZP) herrschenden Haspelspreizgrad (g) erfasst und dass die Steuereinrichtung (6) den Anfangsspreizgrad (g1), die Spreizgeschwindigkeit (g') und/oder den Spreizbeginn (SB) derart nachführt, dass beim Aufhaspeln nachfolgender Bänder eine Annäherung des zu deren Haspelfasszeitpunkt herrschenden Haspelspreizgrades an einen Sollhaspelspreizgrad zu erwarten ist.

10. Datenträger mit einem auf dem Datenträger gespeicherten Computerprogramm (9) für eine Steuereinrichtung (6) zur Durchführung eines Betriebsverfahrens nach einem der obigen Ansprüche.

11. Steuereinrichtung für eine Haspelanordnung (1) zum Aufhaspeln eines Bandes (3), die zusätzlich zur Steuereinrichtung zumindest einen Haspel (4) und eine dem Haspel (4) vorgeordnete Treibrolle (5) aufweist,
**dadurch gekennzeichnet, dass** die Steuereinrichtung derart ausgebildet ist, dass sie den Haspel (4) und die Treibrolle (5) gemäß einem Betriebsverfahren nach einem der Ansprüche 1 bis 9 betreibt.

12. Steuereinrichtung nach Anspruch 11,
**dadurch gekennzeichnet, dass** sie einen Programmspeicher (10) aufweist, in dem ein Computerprogramm (9) für die Steuereinrichtung hinterlegt ist, und dass die Steuereinrichtung den Haspel (4) und die Treibrolle (5) aufgrund des Computerprogramms (9) nach einem der Ansprüche 1 bis 9 betreibt.

13. Haspelanordnung zum Aufhaspeln eines Bandes (3), die zumindest einen Haspel (4), eine dem Haspel (4) vorgeordnete Treibrolle (5) und eine Steuereinrichtung (6) für den Haspel (4) und die Treibrolle (5) aufweist,
**dadurch gekennzeichnet, dass** die Steuereinrichtung (6) gemäß Anspruch 11 oder 12 ausgebildet ist.

## Claims

1. Operating method for a coiling arrangement (1) for coiling a strip (3), which has at least one coiler (4), a driving roller (5) preceding the coiler (4) and a control device (6) for the coiler (4) and the driving roller (5),
- the driving roller (5) taking up the strip (3) at a roller pick-up time point (RFZP) and then feeding it at a strip speed (v) to the coiler (4),
- the strip (3) reaching the coiler (4) at a coiler-reaching time point (HEZP)
- the control device (6) outputting to the coiler (4) a coiler desired rotational speed (nH*) and a coiler limit torque (mH) acting in the strip running direction, so that the control device (6) operates the coiler (4) with a variable rotational speed and with torque limitation,
- the control device (6) outputting to the driving roller (5) a roller desired rotational speed (nR*) and a roller limit torque (mR) acting in the strip running direction, so that the control device (6) operates the driving roller (5) with a variable rotational speed and with torque limitation,
- the control device (6) continuously increasing the coiler limit torque (mH) from a coiler initial torque (mH1) after the coiler-reaching time point (HEZP), so that the coiler limit torque (mH) reaches a coiler final torque (mH2) at a coiler pick-up time point (HFZP), and
- the control device (6) continuously lowering the roller limit torque (mR) from a roller initial torque (mR1) after the coiler-reaching time point (HEZP), so that the roller limit torque (mR) reaches a roller final torque (mR2) at the coiler pick-up time point (HEZP).

2. Operating method according to Claim 1, **characterized in that** the coiler limit torque (mH) is a differentiable function of the time (t).

3. Operating method according to Claim 2, **characterized in that** the control device (6) changes the coiler limit torque (mH) in such a way that a time derivation of the coiler limit torque (mH) rises from the coiler-reaching time point (HEZP) up to a first intermediate time point (ZZP1), which lies between the coiler-reaching time point (HEZP) and the coiler pick-up time point (HFZP), and falls from the first intermediate time point (ZZP1) up to the coiler pick-up time point (HEZP).

4. Operating method according to Claim 1, 2 or 3, **characterized in that** the roller limit torque (mR) is a differentiable function of the time (t).

5. Operating method according to one of the above claims, **characterized in that** the control device (6) lowers the coiler desired rotational speed (nH*), from an original value (nH1) to a lowered value (nH2) between the coiler-reaching time point (HEZP) and the coiler pick-up time point (HEZP).

6. Operating method according to Claim 5, **characterized in that** the control device (6) lowers the coiler desired rotational speed (nH*) continuously to the lowered value (nH2) between the coiler-reaching time point (HEZP) and a second intermediate time point (ZZP2) and increases it continuously again to the original value (nH1) from the second intermediate time point (ZZP2) to the coiler pick-up time point (HEZP).

7. Operating method according to Claim 6, **characterized in that** the coiler desired rotational speed (nH*) is a differentiable function of the time (t).

8. Operating method according to one of the above claims, **characterized in that** the control device (6) continuously lowers the roller desired rotational speed (nR*) from a roller initial rotational speed (nR1) even before the coiler-reaching time point (HEZP), so that the roller desired rotational speed (nR*) reaches an intermediate value (nR2) at the coiler-reaching time point (HEZP), and **in that** the control device (6) then maintains the roller desired rotational speed (nR*) up to the coiler pick-up time point (HEZP).

9. Operating method according to one of the above claims, **characterized in that** the control device (6), starting from an initial degree of spread (g1), spreads the coiler (4) at a spreading speed (g') from a start of spread (SB) preceding the coiler pick-up time point (HFZP), **in that** the control device (6) detects a coiler degree of spread (g) prevailing at the coiler pick-up time point (HFZP), and **in that** the control device (6) tracks the initial degree of spread (g1), the spreading speed (g') and/or the start of spread (SB), in such a way that, during the coiling of following strips, an approximation of the coiler degree of spread prevailing at their coiler pick-up time point to a desired coiler degree of spread is to be expected.

10. Data carrier having a computer program (9), stored on the data carrier, for a control device (6) for carrying out an operating method according to one of the above claims.

11. Control device for a coiling arrangement (1) for coiling a strip (3), which, in addition to the control device, has at least one coiler (4) and a driving roller (5) preceding the coiler (4), **characterized in that** the control device is designed in such a way that it operates the coiler (4) and the driving roller (5) according to an operating method according to one of claims 1 to 9.

12. Control device according to Claim 11, **characterized in that** it has a program memory (10) in which a computer program (9) for the control device is stored, and **in that** the control device operates the coiler (4) and the driving roller (5) on the basis of the computer program (9) according to one of claims 1 to 9.

13. Coiling arrangement for coiling a strip (3), which has at least one coiler (4), a driving roller (5) preceding the coiler (4) and a control device (6) for the coiler (4) and the driving roller (5), **characterized in that** the control device (6) is designed according to Claim 11 or 12.

## Revendications

1. Procédé d'exploitation pour faire fonctionner un ensemble de bobineuse (1) qui est destiné à bobiner un feuillard (3) et qui comprend au moins une bobineuse (4), un rouleau (5) entraîneur disposé avant la bobineuse (4) et un dispositif (6) de commande de la bobineuse (4) et du rouleau (5) entraîneur,
- dans lequel le rouleau (5) entraîneur prend en charge le feuillard (3) à un instant (RFZP) de prise en charge par le rouleau, puis l'apporte à une vitesse (v) de feuillard à la bobineuse (4),
- dans lequel le feuillard (3) atteint la bobineuse (4) à un instant (HEZP) d'atteinte de la bobineuse,
- dans lequel le dispositif (6) de commande confère à la bobineuse (4) une vitesse (nH*) de rotation théorique de bobineuse et un couple (mH) limite de bobineuse agissant dans la direction d'avancement du feuillard, de sorte que le dispositif (6) de commande fait fonctionner la bobineuse (4) avec régulation de la vitesse de rotation et limitation du couple,
- dans lequel le dispositif (6) de commande confère au rouleau (5) entraîneur une vitesse (nR*) de rotation théorique de rouleau et un couple (mR) limite de rouleau agissant dans la direction d'avancement du feuillard, de sorte que le dispositif (6) de commande fait fonctionner le rouleau (5) entraîneur avec régulation de la vitesse de rotation et limitation du couple,
- dans lequel le dispositif (6) de commande, après l'instant (HEZP) d'atteinte de la bobineuse, augmente le couple (mH) limite de bobineuse de manière continue à partir d'un couple (mH1) initial de bobineuse, de sorte que le couple (mH) limite de bobineuse atteint un couple (mH2) final de bobineuse à un instant (HFZP) de prise en charge par la bobineuse, et
- dans lequel le dispositif (6) de commande, après l'instant (HEZP) d'atteinte de la bobineuse, diminue le couple (mR) limite de rouleau de manière continue à partir d'un couple (mR1) initial de rouleau, de sorte que le couple (mR) limite de rouleau atteint un couple (mR2) final de rouleau à l'instant (HFZP) de prise en charge par la bobineuse.

2. Procédé d'exploitation suivant la revendication 1, **caractérisé en ce que** le couple (mH) limite de bobineuse est une fonction différentiable par rapport au temps (t).

3. Procédé d'exploitation suivant la revendication 2, **caractérisé en ce que** le dispositif (6) de commande modifie le couple (mH) limite de bobineuse de telle sorte qu'une dérivée en fonction du temps du couple (mH) limite de bobineuse augmente depuis l'instant (HEZP) d'atteinte de la bobineuse jusqu'à un premier instant intermédiaire (ZZP1) qui se situe entre l'instant (HEZP) d'atteinte de la bobineuse et l'instant (HFZP) de prise en charge par la bobineuse, et diminue depuis le premier instant intermédiaire (ZZP1) jusqu'à l'instant (HFZP) de prise en charge par la bobineuse.

4. Procédé d'exploitation suivant la revendication 1, 2 ou 3, **caractérisé en ce que** le couple (mR) limite de rouleau est une fonction différentiable par rapport au temps (t).

5. Procédé d'exploitation suivant l'une des revendications précédentes, **caractérisé en ce que** le dispositif (6) de commande, entre l'instant (HEZP) d'atteinte de la bobineuse et l'instant (HFZP) de prise en charge par la bobineuse, diminue la vitesse (nH*) de rotation théorique de bobineuse d'une valeur initiale (nH1) à une valeur réduite (nH2).

6. Procédé d'exploitation suivant la revendication 5, **caractérisé en ce que** le dispositif (6) de commande diminue de manière continue la vitesse (nH*) de rotation théorique de bobineuse à la valeur réduite (nH2) entre l'instant (HEZP) d'atteinte de la bobineuse et un second instant intermédiaire (ZZP2), et l'augmente à nouveau de manière continue à la valeur initiale (NH1) depuis le second instant intermédiaire (ZZP2) jusqu'à l'instant (HFZP) de prise en charge par la bobineuse.

7. Procédé d'exploitation suivant la revendication 6, **caractérisé en ce que** la vitesse (nH*) de rotation théorique de bobineuse est une fonction différentiable par rapport au temps (t).

8. Procédé d'exploitation suivant l'une des revendications précédentes, **caractérisé en ce que** le dispositif (6) de commande, dès avant l'instant (HEZP) d'atteinte de la bobineuse, diminue de manière continue la vitesse (nR*) de rotation théorique de rouleau à partir d'une vitesse (nR1) initiale de rouleau, de sorte que la vitesse (nR*) de rotation théorique de rouleau atteint une valeur intermédiaire (nR2) à l'instant (HEZP) d'atteinte de la bobineuse, et **en ce que** le dispositif (6) de commande maintient ensuite constante la vitesse (nR*) de rotation théorique de rouleau jusqu'à l'instant (HFZP) de prise en charge par la bobineuse.

9. Procédé d'exploitation suivant l'une des revendications précédentes, **caractérisé en ce que** le dispositif (6) de commande, en partant d'un degré (g1) d'écartement initial, ouvre par écartement la bobineuse (4) à une vitesse d'écartement (g') à partir d'un début (SB) d'écartement situé avant l'instant (HFZP) de prise en charge par la bobineuse, **en ce que** le dispositif (6) de commande enregistre un degré (g) d'écartement de bobineuse régnant à l'instant (HFZP) de prise en charge par la bobineuse, et **en ce que** le dispositif (6) de commande réajuste le degré (g1) d'écartement initial, la vitesse d'écartement (g') et/ou le début (SB) d'écartement de telle sorte que, lors du bobinage de feuillards consécutifs, on peut s'attendre à ce que le degré d'écartement de bobineuse régnant à l'instant de prise en charge par la bobineuse se rapproche d'un degré d'écartement théorique de bobineuse.

10. Support de données comprenant un programme (9) informatique enregistré sur le support de données pour un dispositif (6) de commande pour la mise en oeuvre d'un procédé d'exploitation suivant l'une des revendications précédentes.

11. Dispositif de commande pour un ensemble de bobineuse (1) qui est destiné à bobiner un feuillard (3) et qui comprend, en plus du dispositif de commande, au moins une bobineuse (4) et un rouleau (5) entraîneur disposé avant la bobineuse (4),
**caractérisé en ce que** le dispositif de commande est conçu de telle sorte qu'il fait fonctionner la bobineuse (4) et le rouleau (5) entraîneur conformément à un procédé d'exploitation suivant l'une des revendications 1 à 9.

12. Dispositif de commande suivant la revendication 11, **caractérisé en ce qu'**il comporte une mémoire (10) de programme dans laquelle est enregistré un programme (9) informatique pour le dispositif de commande, et **en ce que** le dispositif de commande fait fonctionner la bobineuse (4) et le rouleau (5) entraîneur, sur la base du programme (9) informatique, suivant l'une des revendications 1 à 9.

13. Ensemble de bobineuse (1) qui est destiné à bobiner un feuillard (3) et qui comprend au moins une bobineuse (4), un rouleau (5) entraîneur disposé avant la bobineuse (4) et un dispositif (6) de commande pour la bobineuse (4) et le rouleau (5) entraîneur, **caractérisé en ce que** le dispositif (6) de commande est conçu suivant la revendication 11 ou 12.
